# EUROPÄISCHE PATENTSCHRIFT

(11) **EP 0 028 002 B1**
(45) Veröffentlichungstag und Bekanntmachung des Hinweises auf die Patenterteilung: **09.05.1984**
(21) Anmeldenummer: 80106433.8
(22) Anmeldetag: 22.10.1980
(51) Int. Cl.: E04B 1/86, E04B 2/74

(54) **Bauteil für Wandkonstruktionen nach Sandwich-Art**
Sandwich building element for wall constructions
Elément sandwich pour construction de parois

(30) Priorität: 24.10.1979 DK 4476/79
(43) Veröffentlichungstag der Anmeldung: 06.05.1981
(73) Patentinhaber: Rockwool International A/S, DK-2640 Hedehusene (DK)
(72) Erfinder: Vogelius, Kai, DK-3520 Farum (DK)
(74) Vertreter: Köhne, Friedrich, Dipl.-Ing.

## Beschreibung

Die Erfindung bezieht sich auf ein Bauteil für Wandkonstruktionen nach Sandwich-Art mit mindestens einem inneren Hohlraum oder Luftraum, ferner mit äusseren Abdeckplatten und mit schallisolierendem Material, vorzugsweise einem porösen Material, welches auf den nach dem Hohlraum oder Luftraum zu liegenden Oberflächen der Abdeckplatten befestigt ist.

Ein Bauteil dieser Gattung ist aus der FR-A-2124354 bekannt. Bei diesem Bauteil kann auf den nach dem Hohlraum oder Luftraum zu liegenden Oberflächen des schallisolierenden Materials jeweils eine zusätzliche Schicht angebracht werden, die hier aber lediglich als Begrenzungs- bzw. Trennschicht ausgebildet ist und über deren Beschaffenheit und Funktion nichts ausgesagt ist.

Bei der Erfindung wird aber nun von folgenden Erkenntnissen ausgegangen. Bauteile für Wandkonstruktionen dieser Sandwich-Art bzw. in geschichteter Ausführung werden hauptsächlich für den Aufbau von Trennwänden verwendet, insbesondere für auf- und abbaubare sowie versetzbare Trennwände in Büros, ferner für Trennwände in Eisenbahnwagen und schliesslich für Trennwände in Schiffen, beispielsweise für Schottwände oder Trennwände zwischen Schiffskabinen. Die Bauteile für diese Trennwände oder Schottwände sollten möglichst dünn sein, um Raum zu sparen, sie sollten aber zum anderen auch möglichst stabil sein und eine grosse Schallisolierung gewährleisten. Die meist verwendeten Bauteile bestehen aus zwei äusseren Abdeckplatten, wobei der Zwischenraum zwischen diesen Abdeckplatten mit Kernplatten bzw. -Lagen, vorzugsweise aus porösem Material, gefüllt ist. Das poröse Material kann Mineralwolle sein, beispielsweise Glaswolle, Steinwolle oder Schlackenwolle, mit einer Dichte von etwa 50 kg je m³ oder mehr und mit einem Anteil an Bindemittel von etwa 0,5 Gew.-% oder mehr.

Die aus diesen Bauteilen aufgebauten Trennwände oder Schottwände besitzen geeignete Abmessungen, beispielsweise von 600 mm x 2400 mm bei einer Dicke von etwa 50 mm. Bauteile dieser Art besitzen zwar eine zufriedenstellende Festigkeit, haben jedoch nicht zufriedenstellende niedrige Schallisolierungswerte. Es ist daher vorgeschlagen worden, die Kernplatte aus zwei Kernlagen porösen Materials zusammenzusetzen. Die Kernlagen werden dabei mittels Abstandstücken zusammengehalten und die Abdeckplatten sind auf den Aussenflächen der Kernlagen befestigt. Aufgrund der Abstandsstücke wird ein Hohlraum oder ein Luftraum zwischen den Kernlagen gebildet. Der Hohlraum oder der Luftraum erhöht zwar die Schallisolierungswerte, jedoch wird dadurch anderseits die Festigkeit des Bauteiles in einem nicht mehr tragbaren Mass verschlechtert, da die Kernlagen nur noch bis zu einem gewissen Ausmass Druckkräfte und sonstige Belastungen zwischen den Abdeckplatten übertragen können.

Der Erfindung liegt demgegenüber die Aufgabe zugrunde, ein Bauteil zu schaffen, welches eine gute Festigkeit, wesentlich höhere Schallisolierungswerte und vor allem eine hohe Feuerwiderstandsfähigkeit besitzt, verglichen mit bekannten Bauteilen nach Sandwich-Art gleicher Dicke.

Die gestellte Aufgabe wird erfindungsgemäss dadurch gelöst, dass auf den nach dem Hohlraum oder Luftraum zu liegenden Oberflächen des schallisolierenden Materials eine Verfestigungs-und/oder Verstärkungsschicht ganz oder teilweise aufgetragen ist, und die aus einer Metallfolie oder einem Glasfasermaterial besteht. Auf diese Weise wird ein vergleichsweise wesentlich stabileres Bauteil erhalten, da durch das Auftragen der Verfestigungs- und/oder Verstärkungsschicht Zugkräfte aufgenommen werden können. Gleichzeitig werden höhere Schallisolierungswerte und eine erhebliche Herabsetzung der Resonanzfrequenzen des Bauteiles erzielt. Die vergleichsweise grössere Feuerwiderstandsfähigkeit des Bauteiles ist besonders wichtig, wenn das Bauteil in Schiffen verwendet wird. Bei Verwendung von Metallfolien bleibt überdies die Temperatur des Bauteiles auf der von dem eventuell möglichen Feuer abliegenden Seite sehr niedrig. Bei Verwendung von Glasfasermaterial wird neben einer grösseren Feuerwiderstandsfähigkeit erreicht, dass ein Ankleben oder Anbacken an dem schallisolierenden Material erleichtert wird.

Eine vorteilhafte Ausgestaltung der Erfindung ergibt sich dadurch, dass das schallisolierende Material aus Mineralwollamellen besteht, wobei die Lamellen um 90° um ihre Längsachse gedreht sind. Auf diese Weise erreicht man höhere Schallisolierungswerte in bezug auf höhere Resonanzfrequenzen des Bauteiles, verglichen mit einer Ausführung, bei der die Kernlagen aus Mineralwollplatten bestehen.

Im folgenden wird die Erfindung an Hand von Zeichnungen näher erläutert. Es zeigt
Fig. 1 ein erfindungsgemässes Bauteil,
Fig. 2 und 3 zeigen Messungen der Schallisolierung für ein bekanntes Bauteil für Wandkonstruktionen und
Fig. 4 bis 9 zeigen Messungen der Schallisolierung bei einem Bauteil gemäss der Erfindung.

Fig. 1 zeigt ein Ausführungsbeispiel eines erfindungsgemässen Bauteils. Auf einer Abdeckplatte 1 ist eine Kernlage 2 angeklebt oder angebacken. Die Kernlage 2 kann beispielsweise aus ein Bindemittel enthaltender Mineralwolle bestehen, mit einem spezifischen Gewicht von etwa 150 kg/m³ und mit einem Gehalt an Bindemittel von etwa 1 Gew.-%. Zwischen den Abdeckplatten 1 und entlang zweier einander gegenüberliegender Seiten sind Leisten 3 angeordnet. Diese Leisten besitzen falls notwendig längsverlaufende Rillen 4 mit den Abmessungen 15 mm x 15 mm. Die Abdeckplatten 1 sind durch Ankleben oder auf andere bekannte Weise an den Leisten 3 befestigt. Die Leisten 3 können aus Metallformstücken gebildet sein oder aus Holz oder aus Mineralwolle, welche mit einem Bindemittel getränkt ist, beispielsweise mit Phenol-Formaldehydharz oder Wasserglas. Die Leisten besitzen eine Dicke, die grösser ist als die Dicke der Kernlagen 2 zusammengenommen, so dass zwischen den Lagen 2 ein Hohlraum oder Luftraum 5 gebildet ist. Die Leisten können beispielsweise einen Querschnitt von 47,4 mm x 47,4 mm erhalten und die Lagen 2 können beispielsweise eine Dicke von 22 mm aufweisen. Die Abdeckplatten 1 können Stahlplatten mit einer Dicke von etwa 0,7 mm sein. Sie können aber auch aus Kunststoff oder Holz bestehen. Wenn die Kernlagen 2 aus Bindemittel enthaltender Mineralwolle bestehen, können diese Lagen in Gestalt von Platten ausgebildet sein, und zwar mit einer Faserrichtung bevorzugt parallel zu den Oberflächen der Abdeckplatten 1. Die Kernlagen 2 können aber auch aus Lamellen gebildet sein, die aus Streifen von Bindemittel enthaltender Mineralwolle zusammengesetzt sind, wobei jeder Streifen bzw. jede Lamelle derart um 90° um ihre Längsachse gedreht sind, dass die Faserrichtung bevorzugt senkrecht zu den Oberflächen der Abdeckplatten 1 verläuft. Die Lamellen können sowohl vertikal als auch horizontal angeordnet werden. Am oberen und/oder unteren Ende können die Hohlräume 5 der Bauteile mit Mineralwolle verschlossen werden. Auf den Oberflächen der Kernlagen 2, die nach dem Hohlraum 5 zu liegen, ist eine Verfestigungs- und/oder Verstärkungsschicht 6 aufgetragen. Diese Schicht 6 kann aus Papier, Kunststoffolie, Metallfolie oder Glasfasermaterial bestehen.

Die Fig. 2 bis 9 zeigen das Ergebnis von Schallmessungen an Wänden, die aus Bauteilen aufgebaut sind, und die unter den Bezeichnungen DS/ ISO/R 140 und DS/ISO/R 717 im Handel sind. Die Versuchswände haben eine Grösse von etwa 10,4 m². Fig. 2 zeigt das Ergebnis der Messungen der Schallisolierung in Dezibel bei einer Wand, die aus bekannten Bauteilen mit einem Hohlraum 5 aufgebaut ist. In Fig. 3 sind die Ergebnisse in Form einer Kurve aufgetragen. Die Abdeckplatten 1 sind Stahlplatten von 0,7 mm Dicke, die an den Leisten 3 angeklebt sind. Jede Leiste hat die Abmessung von 47,4 mm x 47,4 mm x 2400 mm und besteht aus lamellenförmiger, Bindemittel enthaltender Mineralwolle mit einem spezifischen Gewicht von etwa 300 kg/m³. Auf den Abdeckplatten 1 ist je eine Kernlage 2 aus lamellenförmiger Mineralwolle aufgebacken bzw. zementiert, und zwar mit einem spezifischen Gewicht von etwa 150 kg/m³ und einer Dicke von etwa 22 mm, wobei man einen Hohlraum von etwa 2 mm erhält. Die einzelnen Bauteile sind mit Stahlrohren miteinander verbunden, die die Abmessungen 15 mm x 30 mm x 1,5 mm aufweisen und in den Rillen 4 eingesetzt sind.

Die Messungen ergaben Lab lₐ = 40 dB, die Summe der negativen Abweichungen = 11 dB und Rm = 39,3 dB (Reduktionszahl). Bei einer Resonanzfrequenz von 125 Hz beträgt R = 15,8 dB.

Die Fig. 4 und 5 zeigen ähnliche Messungen wie diejenigen gemäss Fig. 1 bzw. 3 für eine ähnliche Wandkonstruktion, jedoch mit Rutex-Glasfasermaterial, welches auf den nach dem Hohlraum 5 zu liegenden Oberflächen der Kernlagen 2 aufgeklebt ist. Die Messungen ergeben Lab lₐ = 44 dB, eine Summe von negativen Abweichungen = 23 dB und Rₘ = 40,1 dB. Bei einer Resonanzfrequenz von 125 Hz ergibt R = 22,8 dB.

Die Fig. 6 und 7 zeigen ähnliche Messungen wie diejenigen nach den Fig. 4 und 5 für eine ähnliche Wand, jedoch ist das Rutex-Glasfasermaterial durch eine Aluminiumfolie von 0,05 mm ersetzt worden. Die Messungen ergeben Lab 1_{"} = 44 dB, eine Summe von negativen Abweichungen = 24 dB und R = 40,3 dB. Bei einer Resonanzfrequenz von 125 Hz ergibt R = 23 dB.

Die Fig. 8 und 9 zeigen ähnliche Messungen wie diejenigen nach den Fig. 4 und 5 für eine ähnliche Wand, jedoch ist hier die lamellenförmige Mineralwolle der Kernlagen 2 durch Mineralwollplatten mit dem gleichen spezifischen Gewicht ersetzt worden. Die Messungen ergeben Lab 1, = 41 dB, eine Summe von negativen Abweichungen = 24 dB und Rₘ = 38,2 dB. Bei Resonanzfrequenzen dieser Wand von 125 Hz und 630 Hz beträgt R = 21,2 dB bzw. 36,5 dB.

Die Messungen veranschaulichen deutlich, dass eine Wand, die aus erfindungsgemässen Bauteilen aufgebaut ist, eine wesentliche Verbesserung der Schallisolierungswerte der Resonanzfrequenzen der Bauteile ergibt, verglichen mit einer Wand, die aus bekannten Bauteilen zusammengesetzt ist. Ferner ergibt sich auch eine wesentliche Verbesserung des Wertes Lab lₐ. Schliesslich ist noch als wesentlicher Vorteil zu unterstreichen, dass die erfindungsgemässen Bauteile wesentlich fester und stabiler als die bekannten Bauteile sind.

## Patentansprüche

1. Bauteil für Wandkonstruktionen nach Sandwich-Art mit mindestens einem inneren Hohlraum oder Luftraum (5), ferner mit äusseren Abdeckplatten (1) und mit schallisolierendem Material (2), vorzugsweise einem porösen Material, welches auf den nach dem Hohlraum oder Luftraum (5) zu liegenden Oberflächen der Abdeckplatten (1) befestigt ist, dadurch gekennzeichnet, dass auf den nach dem Hohlraum oder Luftraum (5) zu liegenden Oberflächen des schallisolierenden Materials (2) eine Verfestigungs- und/oder Verstärkungsschicht (6) ganz oder teilweise aufgetragen ist, und die aus einer Metallfolie oder einem Glasfasermaterial besteht.

2. Bauteil nach Anspruch 1, dadurch gekennzeichnet, dass das schallisolierende Material (2) aus Mineralwollamellen besteht, wobei die Lamellen um 90° um ihre Längsachse gedreht sind.

## Claims

1. Sandwich building element for wall constructions with at least one interior hollow space or air space (5), exterior cover plates (1) and sound-insulating material (2), preferably a porous material, fixed to the surfaces of the cover plates (1) facing the hollow space or the air space (5), characterized in that the surfaces of the sound-insulating material (2) facing the hollow space or the air space (5) a reinforcing or strengthening layer (6) has been completely or partly applied, and that the reinforcing or strengthening layer (6) consists of a metal foil or glass fibre material.

2. Sandwich building element according to claim 1, characterized in that the sound-insulating material (2) is mineral wool laminate made from strips of mineral wool turned 90° about their axis.

## Revendications

1. Elément sandwich pour construction de parois comportant au moins un espace intérieur ou chambre à air (5), ainsi que des plaques de recouvrement extérieures (1) et un matériau insonorisant (2), de préférence un matériau poreux, lequel est fixé sur les surfaces des plaques de recouvrement (1) situées vers l'espace creux ou chambre à air (5), caractérisé en ce qu'une couche de consolidation et/ou de renforcement (6) est appliquée sur tout ou partie des surfaces du matériau insonorisant (2) situées vers l'espace creux ou chambre à air (5), cette couche étant constituée par une feuille de métal ou un matériau en fibres de verre.

2. Elément selon la revendication 1, caractérisé en ce que le matériau insonorisant (2) est constitué par des lamelles de laine minérale, lesdits étant tordues de 90° autour de leur axe longitudinal.
